# DEMANDE DE BREVET EUROPEEN

(11) **EP 0 744 589 A1**
(43) Date de publication de la demande: **27.11.1996**
(21) Numéro de dépôt: 95401208.4
(22) Date de dépôt: 23.05.1995
(51) Int. Cl.: F41A 25/00, F41A 3/66

(54) **Berceau d'artillerie de char**

(71) Demandeur: GIAT INDUSTRIES, F-78000 Versailles (FR)
(72) Inventeur: Balbo, Patrick, F-18000 Bourges (FR); Malassenet, Guy, F-18110 Pigny (FR); Grelat, Philippe, F-18000 Bourges (FR); Mandereau, Fabienne, F-18500 Sainte Thorette (FR)

(57) **Abrégé**

Un berceau d'artillerie de char comporte un corps creux (11) comprenant une paroi s'étendant suivant un axe longitudinal, le corps creux (11) étant adapté à supporter des éléments formant récupérateur (30) et des éléments formant remplisseur (20).

Le corps creux (11) comporte des évidements (12) s'étendant sensiblement dans l'axe longitudinal, dans l'épaisseur de la paroi du corps creux (11), et adaptés à loger les éléments formant récupérateur (30) et les éléments formant remplisseur (20).

## Description

La présente invention concerne un berceau d'artillerie de char.

Les berceaux d'artillerie de char comportent de manière connue des récupérateurs et des remplisseurs. Dans les berceaux d'artillerie de char en service actuellement, les ensembles récupérateurs ou remplisseurs sont fixés sur les faces extérieures du berceau. La fixation des récupérateurs et/ou des remplisseurs sur les faces latérales d'un berceau implique la création d'interfaces d'accrochages entre ces ensembles : l'accrochage est de type isostatique.

Les récupérateurs et les remplisseurs sont de manière connue des corps de forme cylindrique. Il est donc nécessaire de créer sur ces corps cylindriques des pattes d'accrochage qui sont rapportées par soudure, puis usinées. Alternativement, des usinages spécifiques peuvent être réalisés dans les corps cylindriques en vue de fixer les remplisseurs et les récupérateurs. En contrepartie, les ébauchés moulés des berceaux doivent posséder des bossages qui devront être usinés.

En général, des usinages par fraisage sont obligatoires pour réaliser des faces de contact, des rainures, des languettes ou languettes rapportées, des brides, des trous, des taraudages, ... sur les différentes parties à assembler.

Une telle structure exige d'avoir une grande précision d'usinage des différentes parties et un moulage précis du berceau d'artillerie.

Le risque de rebut des pièces est donc très important. De plus, le coût de réalisation du moule utilisé pour le berceau et d'usinage des différentes parties en vue de la fixation est très élevé.

La présente invention a pour but de résoudre les inconvénients précités et d'apporter de nombreux avantages dans la réalisation des berceaux d'artillerie, en diminuant notamment les coûts et en simplifiant le montage.

Le berceau d'artillerie de char visé par l'invention comporte un corps creux comprenant une paroi s'étendant suivant un axe longitudinal, ce corps creux étant adapté à supporter des éléments formant récupérateur et des éléments formant remplisseur.

Suivant l'invention, ce berceau d'artillerie est caractérisé en ce que le corps creux comporte des évidements s'étendant sensiblement dans l'axe longitudinal, dans l'épaisseur de la paroi du corps creux, et adaptés à loger les éléments formant récupérateur et les éléments formant remplisseur.

Ainsi, grâce à l'invention, les éléments formant récupérateur et les éléments formant remplisseur sont intégrés dans le volume du berceau d'artillerie. Le volume occupé par l'ensemble berceau - récupérateur - remplisseur n'excède pas par conséquent le volume du berceau seul.

De plus, l'ébauché moulé du berceau ne possède aucune partie saillante coûteuse à réaliser. La fabrication du moule et le moulage du berceau sont donc moins coûteux.

Selon une version avantageuse de l'invention, les évidements du corps creux sont des alésages sensiblement cylindriques.

Par conséquent, les formes extérieures des éléments formant récupérateur et des éléments formant remplisseur sont cylindriques, sans pattes, ni rainures, ni clavettes qui étaient nécessaires, dans l'art antérieur, pour permettre leur fixation sur le berceau.

Cette disposition permet également de réduire le prix de fabrication des corps des éléments formant récupérateur et des éléments formant remplisseur.

Selon une version préférée de l'invention, le berceau d'artillerie qui est associé de manière connue à des freins, est caractérisé en ce que les freins sont logés également dans l'épaisseur de la paroi du berceau.

Une intégration totale des freins, des éléments formant récupérateur et des éléments formant remplisseur peut être ainsi envisagée, améliorant encore la compacité du berceau.

D'autres particularités et avantages de l'invention apparaîtront encore dans la description ci-après.

Aux dessins annexés, donnés à titre d'exemples non limitatifs :
- la figure 1 est une vue schématique en perspective d'un ébauché moulé du berceau conforme à l'invention ;
- la figure 2 est une vue en perspective d'un corps creux de berceau conforme à l'invention ;
- la figure 3 est une vue en coupe selon III-III à la figure 2 ;
- la figure 4 représente de manière schématique un élément formant récupérateur et un élément formant remplisseur adaptables à un berceau conforme à l'invention.

Comme illustré à la figure 1, un berceau d'artillerie comporte de manière connue une partie avant 17, une partie arrière constituée d'un corps creux 11 et une partie intermédiaire 18 appelée tourillons.

Ce type de berceau est adapté à équiper toute artillerie de char 140 mm.

Le corps creux 11 comprend une paroi s'étendant suivant un axe longitudinal 16. Le corps creux est adapté à supporter les éléments formant remplisseur et les éléments formant récupérateur qui permettent, de manière connue, de récupérer la force de recul engendrée par un tir.

Comme représenté aux figures 2 et 3, le corps creux 11 comporte des évidements 12 s'étendant sensiblement dans l'axe longitudinal 16, ménagés dans l'épaisseur de la paroi du corps creux 11. Ces évidements 12 sont adaptés à loger des éléments formant récupérateur 30 et des éléments formant remplisseur 20.

L'intégration de ces éléments dans la paroi du corps creux 11 du berceau 10 a pour avantage de limiter considérablement l'encombrement du berceau par rapport aux berceaux de l'art antérieur dans lesquels les récupérateurs et les remplisseurs étaient fixés sur la paroi extérieure du corps creux 11.

De préférence, le corps creux est symétrique par rapport à son axe central longitudinal 16, les évidements 12 étant répartis également de manière symétrique par rapport à cet axe central longitudinal 16.

Cette répartition symétrique permet d'optimiser l'action des éléments formant récupérateur 30 et des éléments formant remplisseur 20 par rapport au berceau 10.

Les évidements 12 sont des alésages sensiblement cylindriques. Ils sont réalisés par forage, puis alésage dans l'épaisseur du corps creux 11 du berceau 10 qui est obtenu de manière connue par moulage.

Les éléments formant récupérateur 30 et les éléments formant remplisseur 20, comme illustrés à la figure 4, ont respectivement la forme d'un corps sensiblement cylindrique.

Ces éléments ont sensiblement une forme externe identique afin d'être interchangeables à l'intérieur du berceau 10.

L'épaisseur de la paroi du corps creux 11 n'est pas uniforme dans un plan transversal à son axe longitudinal 16, les évidements 12 étant réalisés dans les portions les plus épaisses de la paroi.

De préférence, et comme illustré à la figure 2, le corps creux comporte un évidement cylindrique, son contour extérieur ayant sensiblement la forme d'une croix à quatre branches 11b. Les évidements 12 sont réalisés à l'intérieur de ces branches 11b.

Les éléments formant récupérateur 30 et les éléments formant remplisseur 20 sont maintenus dans les évidements 12 par des moyens de fixation tels que des écrous 33.

Le fait qu'aucune partie saillante ne soit réalisée sur l'ébauché du berceau 10 ou sur les corps cylindriques des éléments formant récupérateur 30 et des éléments formant remplisseur 20, permet de simplifier leur fabrication et d'en réduire notamment les coûts.

Lorsque le berceau d'artillerie 10 est associé de manière connue à des freins, ces derniers sont logés également dans l'épaisseur de la paroi du berceau 10.

A titre d'exemples, le volume occupé par l'ensemble constitué du berceau 10, des éléments formant récupérateur 30, des freins, et des éléments formant remplisseur 20 de l'artillerie de char 140 mm est ainsi identique à celui occupé par l'artillerie connue de char Leclerc 120 mm. L'ébauché du berceau possède plusieurs plans de symétrie sur sa partie arrière constituée du corps creux 11, qui sont déterminants pour la position des joints lors d'un moulage en sable. Aucune saillie n'apparaissant sur les faces latérales de ce corps creux, le moule est d'une conception simplifiée.

Les faces planes extérieures 11a du berceau 10 permettent d'une part une meilleure tenue de la pièce lors de l'usinage en réduisant les outillages nécessaires à son maintien sur la machine, et d'autre part, facilite les différentes manipulations de montage, qui sont toujours délicates du fait de l'importance de ces berceaux 10 pouvant peser jusqu'à 800 Kg.

De préférence, et pour améliorer l'efficacité des éléments formant récupérateur 30, ces derniers comprennent un corps principal cylindrique 30 logé dans un premier évidement 12 du berceau 10. Celui ci comporte en outre au moins un second évidement 13 formant réservoir. Comme illustré à la figure 3, dans cet exemple de réalisation, deux évidements 13 formant réservoir sont réalisés par forage dans le berceau 10.

Ces évidements 13 s'étendent sensiblement parallèlement au premier évidement 12 dans lequel est logé le corps principal cylindrique 30.

Ce dernier et les deux réservoirs 13 sont reliés entre eux par un orifice de communication 14.

Ces orifices de communication 14, s'étendant entre les premier et seconds évidements 12, 13, sont de manière pratique réalisés avant perçage des logements principaux.

Les évidements 12 et 13 sont également répartis de manière symétrique par rapport à l'axe longitudinal central 16 du corps creux 11 du berceau 10 et sont réalisés dans les portions les plus épaisses 11b du corps creux 11.

Des écrous 34, disposés aux extrémités de ces seconds évidements 13, permettent de constituer un bouchon et de fermer ainsi de manière étanche ces réservoirs 13.

La fonction du récupérateur est ainsi fortement améliorée par la présence de ces réservoirs 13.

Bien entendu, de nombreuses modifications peuvent être apportées à cet exemple de réalisation sans sortir du cadre de l'invention.

## Revendications

1. Berceau d'artillerie de char comportant un corps creux (11) comprenant une paroi s'étendant suivant un axe longitudinal (16), ledit corps creux (11) étant adapté à supporter des éléments formant récupérateur (30) et des éléments formant remplisseur (20), caractérisé en ce que le corps creux (11) comporte des évidements (12) s'étendant sensiblement dans l'axe longitudinal (16), dans l'épaisseur de la paroi du corps creux (11), et adaptés à loger les éléments formant récupérateur (30) et les éléments formant remplisseur (20).

2. Berceau d'artillerie conforme à la revendication 1, caractérisé en ce que le corps creux (11) est symétrique par rapport à son axe longitudinal (16), les évidements (12) étant répartis également de manière symétrique par rapport audit axe central longitudinal (16).

3. Berceau d'artillerie conforme à l'une des revendications 1 ou 2, caractérisé en ce que les évidements (12) sont des alésages sensiblement cylindriques.

4. Berceau d'artillerie conforme à la revendication 3, caractérisé en ce que les éléments formant récupérateur (30) et les éléments formant remplisseur (20) ont respectivement la forme d'un corps sensiblement cylindrique.

5. Berceau d'artillerie conforme à l'une des revendications 1 à 4, caractérisé en ce que l'épaisseur de la paroi du corps creux (11) n'est pas uniforme dans un plan transversal, lesdits évidements (12) étant réalisés dans les portions les plus épaisses (11b) de la paroi.

6. Berceau d'artillerie conforme à l'une des revendications 1 à 5, caractérisé en ce que les éléments formant récupérateur (30) et les éléments formant remplisseur (20) sont maintenus dans les évidements (12) par des moyens fixation (33).

7. Berceau d'artillerie conforme à l'une des revendications 1 à 6, associé à des freins, caractérisé en ce que les freins sont logés également dans l'épaisseur du corps creux (11) du berceau.

8. Berceau d'artillerie conforme à l'une des revendications 1 à 7, caractérisé en ce que les éléments formant récupérateur (30) comprennent un corps principal cylindrique (30) logé dans un premier évidement (12) du berceau (10), ledit berceau (10) comportant en outre au moins un second évidement formant réservoir (13), s'étendant sensiblement parallèlement audit premier évidement (12), un orifice de communication (14) s'étendant entre les premier et second évidements.
